# EUROPÄISCHE PATENTSCHRIFT

(11) **EP 1 238 402 B1**
(45) Veröffentlichungstag und Bekanntmachung des Hinweises auf die Patenterteilung: **29.10.2003**
(21) Anmeldenummer: 00981318.9
(22) Anmeldetag: 29.11.2000
(51) Int. Cl.: H01H 13/70

(54) **ENTKOPPELTE DRUCKTASTEN**
DECOUPLED PUSH KEYS
BOUTONS-POUSSOIRS DECOUPLES

(30) Priorität: 30.11.1999 DE 19957643
(43) Veröffentlichungstag der Anmeldung: 11.09.2002
(73) Patentinhaber: BSH Bosch und Siemens Hausgeräte GmbH, 81669 München (DE); Ticona GmbH, 65451 Kelsterbach (DE)
(72) Erfinder: RIECKE, Jürgen, 65929 Frankfurt (DE); ESSINGER, Jörg, 64367 Mühltal (DE); SAEZ, Gil, Jose, Maria, E-31180 Zizur Maygor (ES)
(86) Internationale Anmeldenummer: EP0011939
(87) Internationale Veröffentlichungsnummer: WO01041169

(56) Entgegenhaltungen:
- DE-U- 8 510 147
- DE-U- 9 405 433
- GB-A- 2 084 802
- JP-A- 8 083 530
- US-A- 4 066 860
- US-A- 4 315 114
- US-A- 5 481 074

## Beschreibung

Die Erfindung betrifft eine einstückige Drucktastenanordnung mit mindestens zwei benachbarten Drucktasten, Federbeinen und Verbindungsstegen, die weitestgehend gewährleistet, daß bei Bedienung einer Drucktaste benachbarte Tasten sich nur ,äußerst geringfügig mit bewegen.

Im Zuge der allgemeinen Tendenz zur Vereinfachung von Produktionsabläufen werden zunehmend Baugruppen, die früher aus Einzelteilen zusammengesetzt wurden, heute als integrale Einheiten gefertigt. Dies trifft auch auf Einheiten aus Drucktasten, Tastenhalterungen und Tastenfederungen zu. Nachdem in einem ersten Schritt Tastenhalterungen und Tastenfederungen in einer Federleiste vereinigt wurden, wird nunmehr versucht, auch die Drucktasten mit in diese Einheit zu integrieren, sodaß diese in einem einzigen Verfahrensschritt hergestellt werden kann.

Eine Federleiste beschreibt beispielsweise die deutsche Patentschrift DE 3034585, die einen Profilstreifen aus Klammerbügeln zur Aufnahme der Drucktasten und gebogenen, vorzugsweise V-förmigen Verbindungsstegen im Abstand von je zwei Klammerbügeln offenbart. Die Drucktasten werden dabei auf die Klammerbügel aufgesteckt und die flexiblen Verbindungsstege gewährleisten, daß die Drucktasten ohne Schwierigkeiten niedergedrückt werden können. Das Zurückfedern der Tasten nach dem Niederdrücken wird zusätzlich über gesonderte Froschfedern gewährleistet.

Ebenso zeigt die Patentschrift US 4066860 eine Drucktastenanordnung gemäß dem Oberbegriff des Anspruchs 1.

Eine gestaffelte, als eine Einheit gebildete Anordnung von Federleisten wird in US 4315114 beschrieben. In dieser Anordnung sind die Tasten an je zwei flexiblen Federbeinen angeordnet, die ihrerseits an steifen Verbindungsstegen angeformt sind.

Ein Telefontastenblock mit in eine Federleiste integrierten mehrreihigen Bedientasten wird in European Plastics News, No. 10, 1983, Seite 63 beschrieben. Dieser Tastenblock wird dadurch hergestellt, daß in einem ersten Spritzgußschritt ein Teil der Tasten geformt wird und in einem zweiten Spritzgußschritt die Tasten vervollständigt und mit einem die Tasten verbindenden Rahmen versehen werden.

Zur flexiblen Bedienung der Tasten sind diese über bewegliche Beine mit dem steiferen Teil des Rahmens verbunden.

In US 5270507 ist eine Drucktastenanordnung offenbart, bei der benachbarte Drucktasten Über Stege miteinander verbunden sind. Die Stege sind dabei an ihren den Drucktasten zuweisenden Enden als Federbeine ausgearbeitet, so daß die Drucktasten über die federnden Teile der Stege beweglich gelagert sind und die gesamte Drucktastenanordnung auf den zwischen den Federbeinen liegenden Abschnitten der Stege auf einer Unterlage ruhen kann. Die gesamte Drucktastenanordnung ist aus einem Kautschuk gefertigt. Die Dicke der Stege ist auf ihrer gesamten Länge im wesentlichen konstant.

Allgemein soll durch die Ausbildung von Federbeinen für die Drucktasten sowie durch flexible Verbindungsstege zwischen benachbarten Drucktasten erreicht werden, daß bei Bedienung einer Drucktaste benachbarte Tasten sich nicht bewegen, wobei unter Umständen ein ungewollter Kontakt oder Schalteffekt ausgelöst werden könnte. Da diese Entkoppelung zwischen benachbarten Drucktasten noch nicht einwandfrei gelöst werden konnte, bestand die Aufgabe, durch weitere konstruktive Änderungen die Entkoppelung zu verbessern.

Nachteilig bei den bereits beschriebenen Drucktastenanordnung ist, daß die Federwirkung der Federbeine unmittelbar mit der Stärke der Verbindungsstege zusammenhangt. Bei einer Verstärkung der Federwirkung wird also stets auch die Kopplung der Drucktasten aneinander verstärkt.
Aufgabe der vorliegenden Erfindung ist es, durch einfache konstruktive Maßnahmen die Nachteile des Standes der Technik zu beheben. Diese Aufgabe wird gelöst durch eine Drucktastenanordnung mit wenigstens zwei benachbarten zueinander angeordneten Drucktasten, die durch Verbindungsstege zu einer Einheit verbunden sind, dadurch gekennzeichnet, daß jede der Drucktasten (2) zwei Federbeine (4) besitzt, die sich an einer Auflagefläche abstützen. Durch die vorliegende Anordnung von Federbeinen und Verbindungsstegen sind zwei voneinander unabhängige Funktionselemente geschaffen, die sich im Hinblick auf ihre eigentliche Aufgabe und Funktion zweckmäßig ausbilden lassen, ohne daß dies eine funktionsbeeinträchtigende Beeinflussung zwischen den beiden Bauteilen zur Folge hat. Die Funktionssicherheit der Tastenanordnung ist folglich erheblich verbessert.

Die Rückstellkraft, die die Federbeine auf die Drucktaste ausübt kann also unabhängig von den Verbindungsstegen bewirkt werden. Die Verbindungsstege können bei der erfindungsgemäßen Drucktastenanordnung also frei dimensioniert werden, da die Federwirkung unabhängig von der Dicke der Verbindungsstege ist und von der Beschaffenheit der Federbeine abhängt. Vorteilhaft ist weiter, daß die mechanische Entkopplung benachbarter Drucktasten möglich ist, so daß sich bei Bedienung einer Drucktaste benachbarte Tasten nicht bewegen und kein ungewollter Kontakt oder Schalteffekt einer benachbarten Taste ausgelöst wird.
In einer vorteilhaften Ausführung der vorliegenden Erfindung sind die Federbeine an jeder Drucktaste seitlich versetzt zueinander angeordnet, bevorzugt besitzen die Drucktasten einen Boden, an dem die Federbeine vorgesehen sind. Bevorzugt sind die Federbeine flachprofilig ausgebildet und stützen sich mit ihrem freien Ende an der Auflagefläche ab. Das freie Ende der Federbeine besitzt bevorzugt einen parallel zur Auflagefläche abgesetzten abschnitt, der sich an der Auflagefläche abstützt. Die Federbeine können sich außerdem vom Boden der Drucktasten (2) unter die Drucktastenanordnung erstrecken.
in einer vorteilhaften Ausführung sind die Verbindungsstege flexibel ausgeführt. Besonders vorteilhaft weisen die Verbindungsstege eine Verjüngung auf, die entweder auf der der Drucktasten zugewandten Oberseite, der Unterseite oder den Seitenflächen der Verbindungsstege vorgesehen ist. Bevorzugt ist die Verjüngung in der Mitte des Verbindungssteges zwischen den Drucktasten vorgesehen. Besonders bevorzugt ist die Verjüngung als Filmschamier ausgebildet, ganz besonders bevorzugt sind die Verbindungsstege in Form von sich verjüngenden Filmscharnieren ausgeprägt. Besonders vorteilhaft wird die erfindungsgemäße Drucktastenanordnung aus einem besonders steifen Polyacetalpolymeren mit hoher Rückstellkraft hergestellt. Hierbei lassen sich die Verbindungsstege bis auf 0,2 mm verjüngen, ohne daß bei dauerhaftem Gebrauch der Tasten an den Verjüngungssteilen ein Bruch der Verbindungsstege zu befürchten wäre. Durch die Verwendung eines leicht fließenden Polyacetals (Hostaform® C 13031, Ticona GmbH, Frankfurt) wird zudem ermöglicht, daß die Drucktasteneinheit trotz der den Durchfluß des Kunststoffs behindernden Verjüngungen in einem Spritzgußschritt hergestellt werden kann. Geeignete Polyacetal Homo- und Copolymere besitzen im Allgemeinen einen Schmelzindex (MVR) von mindestens 12. Geeignete Copolymere besitzen einen Comonomergehalt von im Allgemeinen weniger als 3,4 Gew.-% bezogen auf das Monomer Trioxan, bevorzugt weniger als 2 Gew.-%, insbesondere 1,4 Gew.-%.

In einer weiteren vorteilhaften Ausführung sind die Verbindungsstege dadurch flexibel ausgeführt, daß die Verbindungsstege aus einer Elastomerzubereitung (vernetzt oder unvernetzt), vorzugsweise einer thermoplastischen Elastomerzubereitung bestehen, die eine gute Haftung zum Material der Drucktasten besitzt. Bevorzugt bestehen die Drucktasten aus einem Polyacetal und die Verbindungsstege aus einer thermoplastischen Elastomerzubereitung wie zum Beispiel in WO 00/20204, US 5149589, US 5002625 oder US 5472782 beschrieben, worauf Bezug genommen wird. Eine derartige Drucktastenanordnung wird bevorzugt durch Zweikomponenten-Spritzguß hergestellt.

Weitere Merkmale der erfindungsgemäßen Drucktastenanordnung sind den folgenden Ausführungen sowie den anschließenden Patenansprüchen zu entnehmen.

Figur 1 zeigt einen Ausschnitt aus einer einreihigen Drucktastenanordnung 1 von Drucktasten 2, die über Verbindungsstege 3 miteinander verbunden sind. An den Drucktasten 2 befinden sich je zwei Federbeine 4, die sich vom Boden der Drucktasten 3 unter die Drucktastenanordnung 1 hin erstrecken. Die Federbeine 4 dienen zur Auflage der Drucktastenanordnung 1 auf eine nicht gezeigte Auflagefläche oder einen Rahmen und zur Rückstellung der Drucktaste nach dem Niederdrücken. Die Verbindungsstege 3 weisen in ihrer Mitte eine Verjüngung auf. Diese Verjüngung ist in der Abbildung auf der den Drucktasten zugewandten Oberseite der Verbindungsstege ausgeführt, sie kann aber auch an der Unterseite oder von beiden Seiten her ausgeführt werden. Die einreihige Drucktastenanordnung 1 kann mit anderen Drucktastenreihen oder einem Rahmen verbunden werden.

An einer Drucktastenanordnung gemäß Figur 1 mit Verbindungsstegen der Länge 6,2 mm, der Breite 1 mm und einer Stegdicke von 0,8 mm am Tastenende bzw. von 0,35 mm in der Verjüngung kann mit FEM-Berechnungen beispielsweise gezeigt werden, daß bei einer Verformung (Niederdrücken) einer Drucktaste um 1,25 mm die benachbarten Drucktasten um nur 0,35 mm mit bewegt werden. Ist der Steg in seiner ganzen Länge 0,8 mm dick, so werden bei gleicher Verformung einer Drucktaste die benachbarten Drucktasten um 0,63 mm mit bewegt. In den Berechnungen wurden die Materialeigenschaften von ®Hostaform C 13031 (Ticona GmbH) mit berücksichtigt.

Figur 2 zeigt einen Ausschnitt aus einer zweidimensionalen Drucktastenanordnung 5 von Drucktasten 6, die über Verbindungsstege 7 miteinander verbunden sind, wobei die Drucktasten 6 über die Federbeine 8 beweglich gelagert sind.

Die erfindungsgemäße Drucktastenanordnung kann je nach Bedarf als Tastenpaar, -gruppe, -reihe oder zweidimensionale Tastenanordnung ausgeführt sein. Anwendung findet eine derartige Drucktastenanordnung beispielsweise in Bedienfeldem von Haushaltsgeräten, insbesondere sogenannten Weißgeräten wie Waschmaschinen, Kühlschränke, Wäschetrockner, Küchenherde etc., als Tastaturen für Rechenmaschinen, Schreibmaschinen, Computer und Telefonen, insbesondere Mobiltelefone, Notebooks etc., Bedienfelder für Radio-, Musik-, Video- und TV-Geräte, Bedienfelder für Maschinen und Werkzeugmaschinen oder Fahrstühle, Schalt- und Bedienfelder in Fahrzeugen etc.

Im allgemeinen ist die erfindungsgemäße Drucktastenanordnung insbesondere dort vorteilhaft einsetzbar, wo eng beieinander stehende Bedientasten platzsparend in einem Gerät oder Bauteil untergebracht werden müssen und gleichzeitig gewährleistet sein muß, daß beim Betätigen einer Taste keine benachbarten Tasten mit bewegt werden und somit u.U. ein Signal auslösen.

## Patentansprüche

1. Drucktastenanordnung für ein Bauteil wie ein Bedienfeld von Hausgeräten, Maschinen, Radio- oder TV-Geräten oder dergleichen mit wenigstens zwei benachbarten zueinander angeordneten Drucktasten, die durch wenigstens einen Verbindungssteg zu einer Einheit verbunden sind, wobei jede der Drucktasten wenigstens zwei Federbeine besitzt, die sich an einer Auflagefläche abstützen, **dadurch gekennzeichnet, dass** der wenigstens eine Verbindungssteg (3) eine Verjüngung aufweist.

2. Drucktastenanordnung nach Anspruch 1, **dadurch gekennzeichnet, dass** die Federbeine (4) an jeder Drucktaste (2) seitlich versetzt zueinander angeordnet sind.

3. Drucktastenanordnung nach Anspruch 1 oder 2, **dadurch gekennzeichnet, dass** die Federbeine (4) flachprofilig ausgebildet sind und sich mit ihrem freien Ende an der Auflagefläche abstützen.

4. Drucktastenanordnung nach einem der Ansprüche 1 bis 3, **dadurch gekennzeichnet, dass** die Federbeine (4) an ihrem freien Ende einen parallel zur Auflagefläche abgesetzten Abschnitt besitzen, der sich an der Auflagefläche abstützt.

5. Drucktastenanordnung nach einem der Ansprüche 1 bis 4, **dadurch gekennzeichnet, dass** die Drucktasten einen Boden besitzen, an welchem die Federbeine vorgesehen sind.

6. Drucktastenanordnung nach einem der Ansprüche 1 bis 5, **dadurch gekennzeichnet, dass** sich die Federbeine (4) vom Boden der Drucktasten (2) unter die Drucktastenanordnung (1) erstrecken.

7. Drucktastenanordnung nach einem der Ansprüche 1 bis 5, **dadurch gekennzeichnet, dass** die Federbeine (4) beim Betätigen der Drucktaste (2) eine Rückstellkraft auf diese ausüben.

8. Drucktastenanordnung nach Anspruch 7, **dadurch gekennzeichnet, dass** die Verjüngung in der Mitte der Verbindungsstege (3) vorgesehen ist.

9. Drucktastenanordnung nach einem der Ansprüche 1 bis 8, **dadurch gekennzeichnet, dass** die Drucktasten (2) über ebene Verbindungsstege (3) miteinander verbunden sind, die sich jeweils zu ihrer Mitte hin in der Dicke verjüngen.

10. Drucktastenanordnung nach einem der Ansprüche 8 bis 9, **dadurch gekennzeichnet, dass** die Verjüngung auf der der Drucktasten (2) zugewandten Oberseite der Verbindungsstege (3) vorgesehen ist.

11. Drucktastenanordnung nach einem der Ansprüche 8 bis 9, **dadurch gekennzeichnet, dass** die Verjüngung auf der der Drucktasten (2) zugewandten Unterseite der Verbindungsstege (3) vorgesehen ist.

12. Drucktastenanordnung nach einem der Ansprüche 8 bis 9, **dadurch gekennzeichnet, dass** die Verjüngung an beiden Seitenflächen der Verbindungsstege (3) vorgesehen ist.

13. Drucktastenanordnung nach einem der Ansprüche 8 bis 12, **dadurch gekennzeichnet, dass** die Verjüngung an den Verbindungsstegen (3) als Filmschamier ausgebildet ist.

14. Drucktastenanordnung nach einem der Ansprüche 1 bis 13, **dadurch gekennzeichnet, dass** die Verbindungsstege (3) in Form von sich verjüngenden Filmscharnieren ausgebildet sind.

15. Drucktastenanordnung nach einem der Ansprüche 1 bis 14, **dadurch gekennzeichnet, dass** die Länge der Verbindungsstege (3) 3 bis 7 mm, die Breite der Verbindungsstege (3) 0,5 bis 2 mm und die Dicke der Verbindungsstege (3) an ihren Enden 0,5 bis 1,5 mm und in ihrer verjüngten Mitte 0,15 bis 1 mm, in jedem Fall jedoch weniger als an ihren Enden beträgt.

16. Drucktastenanordnung nach Anspruch 15, **dadurch gekennzeichnet, dass** die Länge der Verbindungsstege (3) 5 bis 7 mm, die Breite der Verbindungsstege (3) 0,8 bis 1,2 mm und die Dicke der Verbindungsstege (3) an ihren Enden 0,75 bis 0,85 mm und ihrer verjüngten Mitte 0,25 bis 0,45 mm beträgt.

17. Drucktastenanordnung nach einem der Ansprüche 1 bis 15, **dadurch gekennzeichnet, dass** beim Niederdrücken einer Drucktaste (2) um 1,25 mm benachbarte Drucktasten (2) von weniger als 0,63 mm, vorzugsweise weniger als 0,5 mm, besonders bevorzugt maximal 0,35 mm mitbewegt werden.

18. Drucktastenanordnung nach einem der Ansprüche 1 bis 16, **dadurch gekennzeichnet, dass** sich die Federbeine (4) an den Drucktasten (2) befinden um sich vom Boden der Drucktasten (2) aus unter die Drucktastenanordnung hin erstrecken.

19. Drucktastenanordnung nach einem oder mehreren der Ansprüche 1 bis 17, **dadurch gekennzeichnet, dass** die Drucktastenanordnung (1) aus Polyacetal, vorzugsweise aus einem Polyoxymethylenhomo- oder Copolymer mit einem Schmelzindex (MVR) von mindestens 12, besteht.

20. Drucktastenanordnung nach einem oder mehreren der Ansprüche 1 bis 17, **dadurch gekennzeichnet, dass** die Drucktastenanordnung (1) aus einem Polyoxymethylencopolymer mit einem Comonomerengehalt von weniger als 3,4 Gew.-% besteht.

21. Drucktastenanordnung nach einem oder mehreren der Ansprüche 1 bis 17, **dadurch gekennzeichnet, dass** die Verbindungsstege (3) aus einer Elastomerzubereitung, vorzugsweise einer thermoplastischen Elastomerzubereitung bestehen.

## Claims

1. Pushbutton arrangement for a component, such as a control panel of domestic appliances, machines, radio sets or television sets or the like, comprising at least two pushbuttons which are arranged adjacent to one another and which are connected by at least one connecting web to form a unit, wherein each of the pushbuttons has at least two spring legs which are supported against a support surface, **characterised in that** the at least one connecting web (3) has a narrowing.

2. Pushbutton arrangement according to claim 1, **characterised in that** the spring legs (4) are arranged at each pushbutton (2) to be laterally offset relative to one another.

3. Pushbutton arrangement according to claim 1 or 2, **characterised in that** the spring legs (4) are formed to be of flat profile shape and are supported by the free ends thereof against the support surface.

4. Pushbutton arrangement according to one of claims 1 to 3, **characterised in that** the spring legs (4) have at the free ends thereof a portion which is offset to be parallel to the support surface and which is supported at the support surface.

5. Pushbutton arrangement according to one of claims 1 to 4, **characterised in that** the pushbuttons have a base at which the spring legs are provided.

6. Pushbutton arrangement according to one of claims 1 to 5, **characterised in that** the spring legs (4) extend from the base of the pushbuttons (2) below the pushbutton arrangement (1).

7. Pushbutton arrangement according to one of claims 1 to 5, **characterised in that** the spring legs (4) on actuation of the pushbutton (2) exert a restoring force thereon.

8. Pushbutton arrangement according to claim 7, **characterised in that** the narrowing is provided in the middle of the connecting webs (3).

9. Pushbutton arrangement according to one of claims 1 to 8, **characterised in that** the pushbuttons (2) are connected together by way of flat connecting webs (3) which each narrow in thickness towards the middle thereof.

10. Pushbutton arrangement according to one of claims 8 and 9, **characterised in that** the narrowing is provided on the upper side of the connecting webs (3) facing the pushbuttons (2).

11. Pushbutton arrangement according to one of claims 8 and 9, **characterised in that** the narrowing is provided on the underside of the connecting webs (3) facing the pushbuttons (2).

12. Pushbutton arrangement according to one of claims 8 and 9, **characterised in that** the narrowing is provided at both side surfaces of the connecting webs (3).

13. Pushbutton arrangement according to one of claims 8 to 12, **characterised in that** the narrowing is formed at the connecting webs (3) as a film hinge.

14. Pushbutton arrangement according to one of claims 1 to 13, **characterised in that** the connecting webs (3) are constructed in the form of narrowing film hinges.

15. Pushbutton arrangement according to one of claims 1 to 14, **characterised in that** the length of the connecting webs (3) amounts to 3 to 7 mm, the width of the connecting webs (3) to 0.5 to 2 mm and the thickness of the connecting webs (3) at the ends thereof to 0.5 to 1.5 mm and in the narrowed middle thereof to 0.15 to 1 mm, but in each case less than at the ends thereof.

16. Pushbutton arrangement according to claim 15, **characterised in that** the length of the connecting webs (3) amounts to 5 to 7 mm, the width of the connecting webs (3) to 0.8 to 1.2 mm and the thickness of the connecting webs (3) at the ends thereof to 0.75 to 0.85 mm and the narrowed middle thereof to 0.25 to 0.45 mm.

17. Pushbutton arrangement according to one of claims 1 to 15, **characterised in that** in the case of pressing down a pushbutton (2) by 1.25 mm adjacent pushbuttons (2) are moved therewith by less than 0.63 mm, preferably less than 0.5 mm, particularly preferably at most 0.35 mm.

18. Pushbutton arrangement according to one of claims 1 to 16, **characterised in that** the spring legs (4) are disposed at the pushbuttons (2) to extend out from the base of the pushbuttons (2) under the pushbutton arrangement.

19. Pushbutton arrangement according to one or more of claims 1 to 17, **characterised in that** the pushbutton arrangement (1) consists of polyacetal, preferably of a polyoxymethylene homopolymer or copolymer with a melt index (MVR) of at least 12.

20. Pushbutton arrangement according to one or more of claims 1 to 17, **characterised in that** the pushbutton arrangement (1) consists of a polyoxymethylene copolymer with a comonomer content of less than 3.4 weight %.

21. Pushbutton arrangement according to one or more of claims 1 to 17, **characterised in that** the connecting webs (3) consist of an elastomer preparation, preferably of a thermoplastic elastomer preparation.

## Revendications

1. Dispositif à boutons-poussoirs pour un élément de construction tel qu'un panneau de commande d'appareils domestiques, machines, appareils radio ou téléviseurs ou similaires, comprenant au moins deux boutons-poussoirs contigus l'un à l'autre qui sont reliés de manière à former une unité par au moins une traverse de jonction, chacun des boutons-poussoirs possédant au moins deux jambes élastiques qui s'appuient sur une surface d'appui, **caractérisé en ce que** la - au moins une - traverse de jonction (3) présente un amincissement.

2. Dispositif à boutons-poussoirs selon la revendication 1, **caractérisé en ce que** les jambes élastiques (4) sont disposées de manière à présenter un décalage latéral l'une par rapport à l'autre sur chaque bouton-poussoir (2).

3. Dispositif à boutons-poussoirs selon la revendication 1 ou 2, **caractérisé en ce que** les jambes élastiques (4) sont exécutées de manière à avoir un profil plat et s'appuient, avec leur extrémité libre, sur la surface d'appui.

4. Dispositif à boutons-poussoirs selon l'une des revendications 1 à 3, **caractérisé en ce que** les jambes élastiques (4) possèdent, au niveau de leur extrémité libre, un segment désaxé de manière à être parallèle à la surface d'appui et qui s'appuie sur cette dernière.

5. Dispositif à boutons-poussoirs selon l'une des revendications 1 à 4, **caractérisé en ce que** les boutons-poussoirs possèdent une base sur laquelle sont prévues les jambes élastiques.

6. Dispositif à boutons-poussoirs selon l'une des revendications 1 à 5, **caractérisé en ce que** les jambes élastiques (4) s'étendent de la base des boutons-poussoirs (2) sous le dispositif à boutons-poussoirs (1).

7. Dispositif à boutons-poussoirs selon l'une des revendications 1 à 5, **caractérisé en ce que** les jambes élastiques (4) exercent une force de rappel sur le bouton-poussoir (2) lors de l'actionnement de ce dernier.

8. Dispositif à boutons-poussoirs selon la revendication 7, **caractérisé en ce que** l'amincissement est prévu au milieu des traverses de jonction (3).

9. Dispositif à boutons-poussoirs selon l'une des revendications 1 à 8, **caractérisé en ce que** les boutons-poussoirs (2) sont reliés les uns aux autres par le biais de traverses de jonction (3) planes dont l'épaisseur se rétrécit à chaque fois en direction du milieu.

10. Dispositif à boutons-poussoirs selon l'une des revendications 8 à 9, **caractérisé en ce que** l'amincissement est prévu sur le côté supérieur des traverses de jonction (3) tourné vers les boutons-poussoirs (2).

11. Dispositif à boutons-poussoirs selon l'une des revendications 8 à 9, **caractérisé en ce que** l'amincissement est prévu sur le côté inférieur des traverses de jonction (3) tourné vers les boutons-poussoirs (2).

12. Dispositif à boutons-poussoirs selon l'une des revendications 8 à 9, **caractérisé en ce que** l'amincissement est prévu sur les deux faces latérales des traverses de jonction (3).

13. Dispositif à boutons-poussoirs selon l'une des revendications 8 à 12, **caractérisé en ce que** l'amincissement au niveau des traverses de jonction (3) est exécuté en tant que charnière à film.

14. Dispositif à boutons-poussoirs selon l'une des revendications 1 à 13, **caractérisé en ce que** les traverses de jonction (3) sont exécutées sous la forme de charnières à film s'amincissant.

15. Dispositif à boutons-poussoirs selon l'une des revendications 1 à 14, **caractérisé en ce que** la longueur des traverses de jonction (3) est comprise entre 3 et 7 mm, la largeur des traverses de jonction (3) est comprise entre 0,5 et 2 mm et l'épaisseur des traverses de jonction (3) est comprise entre 0,5 et 1,5 mm au niveau de leurs extrémités et comprise entre 0,15 et 1 mm au niveau de leur milieu aminci, mais inférieure en tout cas à l'épaisseur au niveau de leurs extrémités.

16. Dispositif à boutons-poussoirs selon la revendication 15, **caractérisé en ce que** la longueur des traverses de jonction (3) est comprise entre 5 et 7 mm, la largeur des traverses de jonction (3) est comprise entre 0,8 et 1,2 mm et l'épaisseur des traverses de jonction (3) est comprise entre 0,75 et 0,85 mm au niveau de leurs extrémités et entre 0,25 et 0,45 mm au niveau de leur milieu aminci.

17. Dispositif à boutons-poussoirs selon l'une des revendications 1 à 15, **caractérisé en ce que** l'enfoncement d'un bouton-poussoir (2) de 1,25 mm entraîne un mouvement des boutons-poussoirs (2) contigus de moins de 0,63 mm, de préférence de moins de 0,5 mm et, notamment, de 0,35 mm au maximum de préférence.

18. Dispositif à boutons-poussoirs selon l'une des revendications 1 à 16, **caractérisé en ce que** les jambes élastiques (4) se trouvent sur les boutons-poussoirs (2) pour s'étendre de la base des boutons-poussoirs (2) sous le dispositif à boutons-poussoirs.

19. Dispositif à boutons-poussoirs selon l'une ou plusieurs des revendications 1 à 17, **caractérisé en ce que** le dispositif à boutons-poussoirs (1) est formé de polyacétal, de préférence d'un homopolymère ou d'un copolymère de polyoxyméthylène ayant un indice de fusion (MVR) d'au moins 12.

20. Dispositif à boutons-poussoirs selon l'une ou plusieurs des revendications 1 à 17, **caractérisé en ce que** le dispositif à boutons-poussoirs (1) est formé d'un copolymère de polyoxyméthylène dont la teneur en comonomère est inférieure à 3,4% en poids.

21. Dispositif à boutons-poussoirs selon l'une ou plusieurs des revendications 1 à 17, **caractérisé en ce que** les traverses de jonction (3) sont formées d'une préparation d'élastomère, de préférence d'une préparation d'élastomère thermoplastique.
